# DEMANDE DE BREVET EUROPEEN

(11) **EP 3 754 434 A1**
(43) Date de publication de la demande: **23.12.2020**
(21) Numéro de dépôt: 19180676.9
(22) Date de dépôt: 17.06.2019
(51) Int. Cl.: G04B 37/00

(54) **PIECE D'HORLOGERIE, NOTAMMENT MONTRE DE POCHE, EQUIPEE D'AU MOINS UN COUVERCLE**

(71) Demandeur: Omega SA, 2502 Bienne (CH)
(72) Inventeur: SILVANT, Olivier, 2532 Macolin (CH)
(74) Mandataire: ICB SA

(57) **Abrégé**

L'invention concerne une pièce d'horlogerie comprenant une boîte (16) délimitée par une carrure (14) et au centre (O) de laquelle est logé un mouvement d'horlogerie (18), la pièce d'horlogerie comprenant également au moins un couvercle (2a, 2b) recouvrant un dispositif d'affichage d'une information ou un motif décoratif et qui est maintenu en position fermée par un ressort de verrouillage (6a, 6b), la pièce d'horlogerie comprenant aussi un dispositif d'ouverture (10) du couvercle (2a, 2b) comportant un pendant fixe (12) monté dans la carrure (14) et un pendant mobile (36) apte à coulisser à l'intérieur du pendant fixe (12) en direction du centre (O) de la boîte de montre (16), le pendant mobile (36) étant muni d'un élément de guidage (40) apte à se déplacer le long d'une rainure de guidage axiale(42), puis dans une rainure de guidage radiale (44a, 44b) dans laquelle la rainure de guidage axiale (42) débouche et qui est délimitée par une borne (50a, 50b), de sorte que, lorsque le pendant mobile (36) est poussé, il est possible de déplacer ce pendant mobile (36) axialement d'abord, puis de le faire pivoter d'un angle défini par l'endroit où l'élément de guidage (40) vient buter contre la borne (50a, 50b), le pendant mobile (36) présentant une rampe hélicoïdale (58a, 58b) qui vient en contact avec au moins une goupille (60a, 60b) agencée avec un jeu entre le pendant mobile (36) et le ressort de verrouillage (6a, 6b) et qui est déplacée axialement en direction du ressort de verrouillage (6a, 6b) lorsque le pendant mobile (36) est poussé, puis pivoté, de sorte que la goupille (60a, 60b) va appuyer sur le ressort de verrouillage (6a, 6b) et libérer le couvercle (2a, 2b) de la retenue exercée sur lui par le ressort de verrouillage (6a, 6b).

## Description

### Domaine technique de l'invention

La présente invention a pour objet une pièce d'horlogerie, notamment une montre de poche, équipée d'au moins un couvercle qui cache par exemple un cadran au-dessus duquel se déplace un jeu d'aiguilles.

### Arrière-plan technologique de l'invention

Les pièces d'horlogerie du type montre de poche ont été les premières pièces d'horlogerie pouvant être utilisées par les personnes. Ces montres de poche comprennent classiquement une boîte de montre à l'intérieur de laquelle est logé un mouvement d'horlogerie qui entraîne un jeu d'aiguilles des heures et des minutes qui se déplacent au-dessus d'un cadran. Les aiguilles des heures et des minutes sont classiquement recouvertes par une glace de montre. Pour protéger la glace de montre contre les rayures et les risques de casse, certaines de ces montres de poche sont équipées d'un couvercle mobile entre une position fermée dans laquelle le couvercle recouvre la glace, et une position ouverte dans laquelle le couvercle révèle le cadran et les aiguilles au regard du propriétaire. Il existe également des montres de poche équipées d'un couvercle de dessus et d'un couvercle de dessous. Le couvercle de dessus recouvre par exemple un premier cadran et un premier jeu d'aiguille des heures et des minutes qui fournissent une indication de l'heure courante, et le couvercle de dessous recouvre un second cadran au-dessus duquel se déplace un second jeu d'aiguilles des heures et des minutes qui fournissent une indication d'un second fuseau horaire différent de celui fourni par le premier jeu d'aiguilles. A titre de variante, le second couvercle peut recouvrir une glace protégeant un motif décoratif, une photographie de famille ou autre.

De nombreuses formes d'exécution d'une montre de poche ont déjà été proposées. L'une de ces montres de poche comprend deux couvercles, respectivement de dessus et de dessous, et est équipée d'un anneau de pendant qui, en position de repos, s'étend verticalement dans le plan de la face de la boîte de montre. L'ouverture de ces couvercles se fait par basculement de l'anneau de pendant en avant ou en arrière du plan de la face de la boîte de montre, et le choix du couvercle de dessus ou de dessous à ouvrir se fait par le sens du basculement dudit anneau de pendant. Par exemple, le basculement du pendant anneau en avant du plan de la face de la boîte de montre provoque l'ouverture du couvercle de dessus, tandis que le basculement de ce même pendant anneau en arrière du plan de la face de la boîte de montre provoque l'ouverture du couvercle de dessous.

A cet effet, la montre de poche comprend deux ressorts qui sont agencés pour ouvrir et maintenir en position fermée les couvercles de dessus et de dessous respectivement. Deux pistons sont en appui sur le dessus des extrémités libres des ressorts. L'anneau de pendant comporte deux pistes de cames qui sont agencées de sorte que, lorsque l'on bascule l'anneau de pendant vers l'avant ou vers l'arrière, ces pistes de cames actionnent alternativement l'un des deux pistons, le piston actionné appuyant sur le ressort correspondant, déverrouillant ainsi le couvercle choisi.

Comme on l'aura compris de ce qui précède, le mécanisme d'ouverture des couvercles d'une montre de poche brièvement décrit ci-dessus est un mécanisme très rudimentaire dont le principal inconvénient réside dans le fait qu'un simple basculement de l'anneau de pendant vers l'avant ou l'arrière provoque l'ouverture immédiate du couvercle correspondant. Les risques d'ouverture inopinée de l'un ou l'autre de ces couvercles sont donc très importants, ce qui peut être accepté pour une montre de poche bon marché, mais assurément pas pour une montre de poche haut de gamme.

### Résumé de l'invention

La présente invention a pour but de remédier aux problèmes mentionnés ci-dessus ainsi qu'à d'autres encore en procurant une pièce d'horlogerie telle qu'une montre de poche munie d'un dispositif permettant l'ouverture du ou des couvercles de cette montre de poche d'une manière qui soit à la fois simple et sécurisée, en rendant pratiquement impossible toute ouverture involontaire de ces couvercles.

A cet effet, la présente invention concerne une pièce d'horlogerie, en particulier une montre de poche, comprenant une boîte délimitée par une carrure et au centre de laquelle est logé un mouvement d'horlogerie, la pièce d'horlogerie comprenant également, sur l'une au moins de ses faces, un couvercle recouvrant un dispositif d'affichage d'une information ou un motif décoratif, la pièce d'horlogerie comprenant aussi un dispositif d'ouverture du au moins un couvercle, ce couvercle étant maintenu en position fermée par un ressort de verrouillage, le dispositif d'ouverture comprenant un pendant fixe monté dans la carrure de la pièce d'horlogerie, ainsi qu'un pendant mobile apte à coulisser de manière coaxiale à l'intérieur du pendant fixe en direction du centre de la boîte de montre, le pendant mobile étant muni d'un élément de guidage apte à se déplacer le long d'une rainure de guidage axiale, puis dans une rainure de guidage radiale dans laquelle la rainure de guidage axiale débouche, la rainure de guidage axiale et la rainure de guidage radiale étant ménagées dans une surface intérieure du pendant fixe, la rainure de guidage radiale étant munie d'une borne à distance de l'endroit où débouche la rainure de guidage axiale, de sorte que, lorsque le pendant mobile est poussé en direction du centre de la boîte de montre, il est possible de déplacer ce pendant mobile axialement d'abord, puis de le faire pivoter d'un angle défini par l'endroit où l'élément de guidage vient buter contre la borne qui délimite la rainure radiale, le dispositif d'ouverture comprenant également au moins une goupille qui s'étend axialement en direction du centre de la boîte de montre et qui est agencée avec un jeu entre le pendant mobile et le ressort de verrouillage, le pendant mobile présentant, du côté de la goupille, une rampe hélicoïdale, cette rampe hélicoïdale venant en contact avec la goupille et provoquant son déplacement axial en direction du ressort de verrouillage lorsque le pendant mobile est poussé, puis pivoté, de sorte que la goupille va appuyer sur le ressort de verrouillage et libérer le couvercle de la retenue exercée sur lui par le ressort de verrouillage.

Selon une forme spéciale d'exécution de l'invention, l'angle entre l'endroit où la rainure axiale débouche dans la rainure radiale et l'endroit où la borne délimite la rainure radiale est égal ou sensiblement égal à 90°.

Selon une autre forme spéciale d'exécution de l'invention, le dispositif d'ouverture comprend un tube de pendant monté fixe dans la carrure de la pièce d'horlogerie, coaxialement à l'intérieur du pendant fixe, le pendant mobile étant apte à coulisser entre le pendant fixe et le tube de pendant.

Selon encore une autre forme spéciale d'exécution de l'invention, le dispositif d'ouverture comprend un ressort de rappel disposé coaxialement à l'intérieur du pendant mobile et en appui entre le pendant mobile et le tube de pendant.

Selon encore une autre forme spéciale d'exécution de l'invention, le dispositif d'ouverture comprend aussi un tube de couronne agencé de manière coaxiale à l'intérieur du pendant mobile et sur lequel est enfilé le ressort de rappel, ce tube de couronne étant en appui contre le tube de pendant.

Selon encore une autre forme spéciale d'exécution de l'invention, le dispositif d'ouverture comprend un anneau de manoeuvre monté sur le pendant mobile.

Selon encore une autre forme spéciale d'exécution de l'invention, le dispositif d'ouverture comprend une tige de mise à l'heure qui est disposée coaxialement à l'intérieur du tube de couronne et qui est guidée par le tube de pendant.

Selon encore une autre forme spéciale d'exécution de l'invention, le dispositif d'ouverture comprend une couronne montée fixe sur la tige de mise à l'heure.

Selon encore une autre forme spéciale d'exécution de l'invention, la pièce d'horlogerie comprend un premier couvercle sur une première face et un second couvercle sur une seconde face, le premier couvercle étant maintenu en position fermée par un premier ressort de verrouillage, tandis que le second couvercle est maintenu en position fermée par un second ressort de verrouillage, la rainure de guidage axiale débouche dans une première et une seconde rainure de guidage radiale qui s'étendent de part et d'autre de cette rainure de guidage axiale et qui sont toutes les deux délimitées par une borne, de sorte que, lorsque le pendant mobile est poussé en direction du centre de la boîte de montre, il est possible de déplacer ce pendant mobile axialement d'abord, puis de le faire pivoter à gauche ou à droite d'un angle défini par l'endroit où l'élément de guidage vient buter contre la borne qui délimite la première ou la seconde rainure radiale dans laquelle il se trouve, le dispositif d'ouverture comprenant une première et une seconde goupilles qui s'étendent axialement en direction du centre de la boîte de montre et qui sont agencées avec un jeu entre le pendant mobile et le premier ressort de verrouillage, respectivement le second ressort de verrouillage, le pendant mobile présentant, du côté des première et seconde goupilles, une première et une seconde rampe hélicoïdale, ces première et seconde rampes hélicoïdales étant agencées de façon que, selon le sens dans lequel le pendant mobile est pivoté après avoir été poussé, soit la première rampe hélicoïdale vient en contact avec la première goupille, soit la seconde rampe hélicoïdale vient en contact avec la seconde goupille et provoque, selon le cas, le déplacement axial de la première goupille ou bien de la seconde goupille en direction du premier ressort de verrouillage, respectivement du second ressort de verrouillage, de sorte que, ou bien la première goupille va appuyer sur le premier ressort de verrouillage et libérer le premier couvercle de la retenue exercée sur lui par le premier ressort de verrouillage, ou bien la seconde goupille va appuyer sur le second ressort de verrouillage et libérer le second couvercle de la retenue exercée sur lui par le second ressort de verrouillage.

Grâce à ces caractéristiques, la présente invention procure une pièce d'horlogerie, en particulier une montre de poche, qui est munie sur l'une au moins de ses faces d'un couvercle recouvrant un dispositif d'affichage d'une information, par exemple une indication horaire, ou bien un motif décoratif, cette pièce d'horlogerie comprenant également un dispositif qui permet une ouverture facile du couvercle tout en évitant totalement ou presque tout risque d'ouverture inopinée de ce couvercle. A cet effet, le dispositif d'ouverture combine une goupille disposée entre le pendant mobile et le ressort de verrouillage du couvercle et apte à être déplacée axialement en direction du centre de la boîte de montre, avec un élément de guidage prévu sur le pendant mobile et apte à être déplacé le long d'une rainure de guidage axiale, puis dans une rainure de guidage radiale dans laquelle la rainure de guidage axiale débouche, ces deux rainures de guidage axiale et radiale étant ménagées dans le pendant fixe. Ainsi, la goupille ne va venir peser sur le ressort de verrouillage et provoquer la libération du couvercle que lorsque l'élément de guidage sera parvenu au fond de la rainure radiale. L'ouverture du couvercle est donc conditionnée par une manipulation préalable du pendant mobile que le propriétaire de la montre doit tout d'abord déplacer axialement vers le centre de la montre de poche, puis pivoter. Il s'agit d'une manipulation que le propriétaire de la montre de poche n'aura aucune peine à mémoriser et à effectuer et qui, dans le même temps, rend quasi impossible tout risque d'ouverture involontaire du couvercle.

### Brève description des figures

D'autres caractéristiques et avantages de la présente invention ressortiront plus clairement de la description détaillée qui suit d'un exemple de réalisation d'une montre de poche selon l'invention, cet exemple étant donné à titre purement illustratif et non limitatif seulement en liaison avec le dessin annexé sur lequel :
- la figure 1 est une vue en perspective d'une montre de poche conforme à l'invention dont le couvercle qui recouvre la face avant de cette montre de poche est ouvert ;
- la figure 2 est une vue en perspective de la montre de poche de la figure 1 avec le couvercle qui recouvre la face arrière de cette montre de poche ouvert ;
- la figure 3 est une vue en perspective et en éclaté de la montre de poche selon l'invention ;
- la figure 4 est une vue en perspective du dispositif d'ouverture des couvercles, le pendant mobile ayant été omis ;
- la figure 5 est une vue analogue à celle de la figure 4, le pendant mobile étant en place ;
- la figure 6 est une vue en perspective du dispositif d'ouverture sous un angle qui permet de voir l'agencement des goupilles à l'intérieur du pendant fixe ;
- les figures 7A et 7B sont des vues en perspective respectivement par le dessus et par le dessous du pendant fixe sur lesquelles est visible la rainure de guidage axiale qui débouche dans les deux rainures de guidage radiales ;
- la figure 8 est une vue en perspective à l'état partiellement dissocié du dispositif d'ouverture des couvercles ;
- la figure 9 est une vue en perspective à l'état dissocié du dispositif d'ouverture des couvercles sur laquelle est notamment visible le tube de couronne et la tige de mise à l'heure ;
- les figures 10, 11 et 12 sont des vues en coupe du dispositif d'ouverture des couvercles en position de repos respectivement, le plan de coupe passant respectivement par les vis de fixation du tube de pendant (figure 10), par les goupilles d'actionnement des ressorts de verrouillage des couvercles (figure 11), et par l'ergot d'actionnement du pendant mobile (figure 12) ;
- les figures 13, 14 et 15 sont des vues en coupe analogues à celles des figures 10, 11 et 12, le dispositif d'ouverture des couvercles ayant été poussé axialement en direction du centre de la boîte de montre ;
- les figures 16, 17 et 18 sont des vues analogues à celles des figures 13, 14 et 15, le dispositif d'ouverture des couvercles ayant été tourné dans le sens horaire depuis sa position poussée ;
- les figures 19, 20 et 21 sont des vues analogues à celles des figures 13, 14 et 15, le dispositif d'ouverture des couvercles ayant été tourné dans le sens antihoraire depuis sa position poussée, et
- la figure 22 est une vue en perspective avec arrachement partiel du pendant mobile sur laquelle est visible la rainure de guidage axiale qui débouche dans l'une des rainures de guidage radiale.

### Description détaillée d'un mode de réalisation de l'invention

La présente invention procède de l'idée générale inventive qui consiste à équiper une pièce d'horlogerie, notamment une montre de poche, d'un dispositif d'ouverture d'au moins un couvercle recouvrant un dispositif d'affichage. Le dispositif d'ouverture qui équipe la pièce d'horlogerie selon l'invention fait intervenir un nombre limité de pièces, de sorte que son fonctionnement est très fiable. Par ailleurs, pour pouvoir ouvrir le couvercle de la montre de poche, son propriétaire doit effectuer une manoeuvre qui, tout en étant intuitive et aisée à mémoriser, rend pratiquement impossible tout risque d'ouverture involontaire du couvercle.

Au sens de la présente demande de brevet, on qualifiera de « proximal » ce qui est situé du côté de la boîte de montre, et de « distal »ce qui est situé du côté de la couronne de la montre. Par ailleurs, « axial » désignera tout élément qui s'étend vers le centre de la boîte de montre, et « radial » s'appliquera à un élément qui s'étend selon un arc de cercle centré sur une direction axiale.

Désignée dans son ensemble par la référence numérique générale 1, la montre de poche représentée sur les figures annexées à la présente demande de brevet illustre une forme particulière d'exécution d'une pièce d'horlogerie selon l'invention. On comprendra cependant que l'invention n'est pas limitée à une telle montre de poche 1 et qu'elle peut être appliquée à tout autre type de pièce d'horlogerie, en particulier une montre-bracelet. On comprendra d'autre part que, dans sa forme d'exécution simplifiée, la présente invention peut s'appliquer à une pièce d'horlogerie telle qu'une montre de poche comprenant un seul couvercle. Cependant, dans la description qui va suivre, on s'intéresse au cas d'une montre de poche 1 comprenant un premier couvercle 2a sur une face avant 4a et un second couvercle 2b sur une face arrière 4b. Ces premier et second couvercles 2a et 2b sont mobiles entre une position fermée dans laquelle ils recouvrent un dispositif d'affichage d'une information, par exemple horaire, ou bien encore un motif décoratif, et protègent ces dispositifs d'affichage ou ces motifs décoratifs contre toute agression extérieure, et une position ouverte dans laquelle ils révèlent ces dispositifs d'affichage ou ces motifs décoratifs au regard du propriétaire de la montre.

La montre de poche 1 selon l'invention comprend également un premier et un second ressort de verrouillage 6a et 6b qui permettent respectivement de maintenir les premier et second couvercles 2a et 2b en position fermée. A titre de variante préférée mais non limitative, la montre de poche 1 comprend également un premier et un second ressort de déverrouillage 8a et 8b qui facilitent le mouvement d'ouverture des premier et second couvercles 2a et 2b respectivement.

Comme mentionné précédemment, la présente invention a pour but de procurer une pièce d'horlogerie telle qu'une montre de poche munie d'un dispositif permettant l'ouverture du ou des couvercles de cette montre de poche d'une manière qui soit à la fois simple et sécurisée, en rendant pratiquement impossible toute ouverture involontaire de ces couvercles.

A cet effet, la montre de poche 1 conforme à l'invention comprend un dispositif 10 permettant à son propriétaire d'ouvrir de manière sélective et fiable le premier ou le second couvercle 2a, 2b. Ce dispositif d'ouverture 10 comprend en premier lieu un pendant fixe 12 monté dans une carrure 14 qui délimite une boîte de montre 16 dans le volume intérieur de laquelle est notamment logé un mouvement d'horlogerie 18. De manière non limitative, ce pendant fixe 12 se présente sous la forme d'un corps 20 de forme généralement cylindrique dont l'axe central de symétrie s'étend en direction d'un centre O de la boîte de montre 16. Avantageusement, le pendant fixe 12 est prolongé de son côté proximal par au moins un et, de préférence, deux pieds 22 percés chacun d'un trou 24 pour le passage de deux vis permettant de monter le pendant fixe 12 sur la carrure 14 de la montre de poche 1.

On comprendra que, bien que, dans l'exemple décrit ici, l'axe central de symétrie du corps 20 s'étend en direction du centre O de la boîte de montre 16, il est possible, moyennant quelques adaptations qui sont à la portée de l'homme du métier, de donner à cet axe central de symétrie une orientation différente.

Le dispositif d'ouverture 10 de la montre de poche 1 comprend également de manière préférée mais non exclusive un tube de pendant 28 monté fixe dans la carrure 14 de la montre de poche 1, coaxialement à l'intérieur du pendant fixe 12. Ce tube de pendant 28 comprend par exemple une collerette 30 percée d'un ou de deux trous 32 pour le passage de deux vis 34 permettant de fixer le tube de pendant 28 de manière amovible dans le pendant fixe 12 qui, à cet effet, est doté de deux trous filetés 35 pour la réception des vis 34.

Le dispositif d'ouverture 10 de la montre de poche 1 est complété par un pendant mobile 36 apte à coulisser de manière coaxiale à l'intérieur du pendant fixe 12, entre ce dernier et le tube de pendant 28, en direction du centre O de la boîte de montre 16, puis à être pivoté. Conformément à l'invention, ce pendant mobile 36 se présente sous la forme d'une succession de deux portions de tube cylindriques 38a et 38b qui s'étendent depuis le côté distal vers le côté proximal, la seconde portion de tube cylindrique 38b présentant un diamètre inférieur à celui de la première portion cylindrique 38a.

Plus précisément, la seconde portion de tube cylindrique 38b est munie, sur sa surface extérieure, d'un élément de guidage 40 tel qu'un ergot apte à se déplacer le long d'une rainure de guidage axiale 42, puis dans l'une ou l'autre de deux rainures de guidage radiales 44a et 44b qui s'étendent de part et d'autre de la rainure de guidage axiale 42 depuis une extrémité proximale 46 de cette rainure de guidage axiale 42. Comme visible sur les figures, la rainure de guidage axiale 42 et les rainures de guidage radiales 44a, 44b sont ménagées dans une surface intérieure 48 du pendant fixe 12, les rainures de guidage radiales 44a, 44b étant munies d'une borne 50a, 50b à distance de l'endroit où débouche la rainure de guidage axiale 42. Ainsi, lorsque le pendant mobile 36 est poussé en direction du centre O de la boîte de montre 16, il est possible de déplacer ce pendant mobile 36 axialement d'abord, puis de le faire pivoter dans le sens horaire ou antihoraire d'un angle défini par l'endroit où l'élément de guidage 40 vient buter contre la borne 50a ou 50b qui délimite la rainure de guidage radiale 44a ou 44b correspondante.

A titre d'exemple seulement, les bornes 50a, 50b sont formées par deux piliers qui sont fixés sur la collerette 30 du tube de pendant 28 ou qui sont faits d'une pièce avec cette collerette 30. Lorsque l'on assemble le pendant fixe 12 avec le tube de pendant 28, les deux piliers passent à travers des ouvertures 51 a, 51b respectives ménagées dans le fond du tube fixe 12 et qui débouchent dans les rainures de guidage radiales 44a, 44b. Préférentiellement, l'angle entre l'endroit où la rainure de guidage axiale 42 débouche dans les rainures de guidage radiales 44a, 44b et l'endroit où les piliers délimitent ces rainures de guidage radiales 44a, 44b est égal ou sensiblement égal à 90°.

Comme on le voit sur les figures, la première portion de tube cylindrique 38a est munie d'un moyen de fixation 52 d'un anneau de manoeuvre 54 du dispositif d'ouverture 10. Cet anneau de manoeuvre 54 est facultatif et peut être remplacé par un autre organe d'actionnement.

Quant à la seconde portion de tube cylindrique 38b, elle présente à sa base 56, du côté proximal, une première et une seconde rampe hélicoïdale 58a et 58b qui forment un chemin de came. Ces première et seconde rampes hélicoïdales 58a et 58b qui s'étendent sur 90° chacune s'élèvent à partir de la base 56 de la seconde portion de tube cylindrique 38b en direction du centre O de la boîte de montre 16 et convergent l'une vers l'autre jusqu'à un sommet S où elles se rejoignent. Comme cela sera décrit plus en détail ci-dessous, ces première et seconde rampes hélicoïdales 58a et 58b ont pour fonction de commander la translation en direction du centre O de la boîte de montre 16 d'une première, respectivement d'une seconde goupille 60a, 60b qui vont venir appuyer sur un premier, respectivement un second ressort de verrouillage 6a, 6b et libérer le couvercle 2a, 2b correspondant de la retenue exercée sur lui par le ressort de verrouillage 6a ou 6b concerné. Les goupilles 60a, 60b sont guidées axialement le long d'un dégagement 61 ménagé dans le pendant fixe 12 et passent à travers deux ouvertures 62 prévues dans la collerette 30 du tube de pendant 28.

Le dispositif d'ouverture 10 de la montre de poche 1 comprend également un tube de couronne 64 qui est engagé coaxialement à l'intérieur du pendant mobile 36 et qui est fixé à l'intérieur du tube de pendant 28, par exemple par vissage. Pour permettre le coulissement axial du pendant mobile 36 à l'intérieur du pendant fixe 12, un ressort de rappel 66 est enfilé sur le tube de couronne 64. Du côté de son extrémité proximale, le ressort de rappel 66 est en appui contre le tube de pendant 28 tandis que, du côté de son extrémité distale, le ressort de rappel 66 est en appui contre un premier épaulement 68 défini par un rétrécissement intérieur de diamètre 70 du pendant mobile 36, ce rétrécissement de diamètre intérieur 70 définissant également un second épaulement 72 contre lequel le tube de couronne 64 vient en appui par une augmentation extérieure de diamètre 74. La course de poussée du pendant mobile 36 en direction du centre O de la boîte de montre 16 est de l'ordre du millimètre. De même, les première et seconde goupilles 60a, 60b sont libres axialement et leur débattement est de l'ordre du millimètre également.

Finalement, le dispositif d'ouverture 10 comprend une tige de mise à l'heure 76 qui est engagée coaxialement à l'intérieur du tube de couronne 64 et du tube de pendant 28 et qui, à une extrémité proximale, pénètre dans la boîte de montre 16 et vient en prise avec le mouvement d'horlogerie 18. A son extrémité distale, la tige de mise à l'heure 76 est coiffée par une couronne 78.

Le principe de fonctionnement du dispositif d'ouverture 10 selon l'invention est le suivant. Le pendant mobile 36 est tout d'abord poussé par le propriétaire de la montre de poche 1 en direction du centre O de la boîte de montre 16 à l'encontre de la force élastique du ressort de rappel 66. Au cours de ce mouvement, l'élément de guidage 40 coulisse à l'intérieur de la rainure de guidage axiale 42. Lorsque l'élément de guidage 40 arrive en butée au fond de la rainure de guidage axiale 42, le propriétaire peut pivoter le pendant mobile 36 en sens horaire ou antihoraire de façon que l'élément de guidage 40 pénètre dans l'une ou l'autre des rainures de guidage radiales 44a ou 44b. En supposant que l'élément de guidage 40 pénètre dans la première rainure de guidage radiale 44a, on comprend que, sous l'effet du pivotement du pendant mobile 36, la première rampe hélicoïdale 58a va venir en contact avec la première goupille 60a et forcer progressivement celle-ci à se déplacer axialement en direction du centre O de la boîte de montre 16. Lorsque le pendant mobile 36 a été tourné de 90° dans le sens horaire par rapport à la position qu'il occupait lorsqu'il était libre axialement, l'élément de guidage 40 arrive en butée contre la borne 50a située au fond de la rainure de guidage radiale 44a et la première rampe hélicoïdale 58a est en contact avec la première goupille 60a par son sommet S. Dans cette position, la première goupille 60a est poussée au maximum en avant en direction du centre O de la boîte de montre 16 et presse sur le premier ressort de verrouillage 6a de façon à libérer le premier couvercle 2a de l'action de ce ressort de verrouillage 6a et permettre son ouverture. De manière préférée mais non limitative, l'ouverture du premier couvercle 2a peut être assistée par le premier ressort de déverrouillage 8a. L'ouverture du second couvercle 2b est obtenue de la même façon que l'ouverture du premier couvercle 2a, à ceci près que le propriétaire tourne le pendant mobile 36 dans le sens antihoraire de façon à faire coulisser l'élément de guidage 40 dans la seconde rainure de guidage radiale 44b, ce qui va provoquer l'ouverture du second couvercle 2b.

Après ouverture du premier couvercle 2a, on fait pivoter le pendant mobile 36 de façon à faire sortir l'élément de guidage 40 de la rainure de guidage radiale 44b dans laquelle il se trouve et à le ramener au pied de la rainure de guidage axiale 42. Arrivé à ce point, le pendant mobile 36 est rappelé dans sa position distale sous l'effet de la force élastique du ressort de rappel 66 qui se détend. Après consultation de sa montre de poche 1, le propriétaire peut refermer manuellement le premier couvercle 2a en ramenant ce dernier dans sa position dans laquelle il est en prise avec le premier ressort de verrouillage 6a.

Il va de soi que la présente invention n'est pas limitée au mode de réalisation qui vient d'être décrit et que diverses modifications et variantes simples peuvent être envisagées par l'homme du métier sans sortir du cadre de l'invention tel que défini par les revendications annexées. En particulier, on note que, dans ce qui précède, la présente invention a été décrite en liaison avec une montre de poche 1 comprenant un premier couvercle 2a sur sa face avant 4a et un second couvercle 2b sur sa face arrière 4b. A cet effet, le dispositif d'ouverture 10 comprend une première et une seconde rampe hélicoïdale 58a, 58b de même qu'une première et une seconde goupille 60a, 60b. On comprend néanmoins que cet exemple de construction a été donné à titre non limitatif et que la montre de poche 1 selon l'invention peut ne comprendre qu'un seul couvercle 2a dont l'ouverture va être commandée par une seule rampe hélicoïdale 58a et une unique goupille 60a.

### Nomenclature

1. Montre de poche
2a, 2b. Premier et second couvercle
4a, 4b. Face avant et face arrière
6a, 6b. Premier et second ressort de verrouillage
8a, 8b. Premier et second ressort de déverrouillage
10. Dispositif d'ouverture
12. Pendant fixe
14. Carrure
16. Boîte de montre
18. Mouvement d'horlogerie
20. Corps
O. Centre de la boîte de montre
22. Pieds
24. Trous
28. Tube de pendant
30. Collerette
32. Trous
34. Vis
35. Trous filetés
36. Pendant mobile
38a, 38b. Première et seconde portions de tube cylindriques
40. Elément de guidage
42. Rainure de guidage axiale
44a, 44b. Rainures de guidage radiales
46. Extrémité proximale
48. Surface intérieure
50a, 50b. Borne
51a, 51b. Ouvertures
52. Moyen de fixation
54. Anneau de manoeuvre
56. Base
58a, 58b. Première et seconde rampe hélicoïdale
S. Sommet
60a, 60b. Première et seconde goupille
61. Dégagements
62. Ouvertures
64. Tube de couronne
66. Ressort de rappel
68. Premier épaulement
70. Rétrécissement intérieur de diamètre
72. Second épaulement
74. Augmentation extérieure de diamètre
76. Tige de mise à l'heure
78. Couronne

## Revendications

1. Pièce d'horlogerie, en particulier une montre de poche (1), comprenant une boîte (16) délimitée par une carrure (14) et au centre (O) de laquelle est logé un mouvement d'horlogerie (18), la pièce d'horlogerie comprenant également, sur l'une au moins de ses faces avant ou arrière (4a, 4b), un couvercle (2a, 2b) recouvrant un dispositif d'affichage d'une information ou un motif décoratif, la pièce d'horlogerie comprenant aussi un dispositif d'ouverture (10) du au moins un couvercle (2a, 2b), ce couvercle (2a, 2b) étant maintenu en position fermée par un ressort de verrouillage (6a, 6b), le dispositif d'ouverture (10) comprenant un pendant fixe (12) monté dans la carrure (14) de la pièce d'horlogerie, ainsi qu'un pendant mobile (36) apte à coulisser de manière coaxiale à l'intérieur du pendant fixe (12) en direction du centre (O) de la boîte de montre (16), le pendant mobile (36) étant muni d'un élément de guidage (40) apte à se déplacer le long d'une rainure de guidage axiale (42), puis dans une rainure de guidage radiale (44a, 44b) dans laquelle la rainure de guidage axiale (42) débouche, la rainure de guidage axiale (42) et la rainure de guidage radiale (44a, 44b) étant ménagées dans une surface intérieure du pendant fixe (12), la rainure de guidage radiale (44a, 44b) étant munie d'une borne (50a, 50b) à distance de l'endroit où débouche la rainure de guidage axiale (42), de sorte que, lorsque le pendant mobile (36) est poussé en direction du centre (O) de la boîte de montre (16), il est possible de déplacer ce pendant mobile (36) axialement d'abord, puis de le faire pivoter d'un angle défini par l'endroit où l'élément de guidage (40) vient buter contre la borne (50a, 50b) qui délimite la rainure de guidage radiale (44a, 44b), le dispositif d'ouverture (10) comprenant également au moins une goupille (60a, 60b) qui s'étend axialement en direction du centre (O) de la boîte de montre (16) et qui est agencée avec un jeu entre le pendant mobile (36) et le ressort de verrouillage (6a, 6b), le pendant mobile (36) présentant, du côté de la goupille (60a, 60b), une rampe hélicoïdale (58a, 58b), cette rampe hélicoïdale (58a, 58b) venant en contact avec la goupille (60a, 60b) et provoquant son déplacement axial en direction du ressort de verrouillage (6a, 6b) lorsque le pendant mobile (36) est poussé, puis pivoté, de sorte que la goupille (60a, 60b) va appuyer sur le ressort de verrouillage (6a, 6b) et libérer le couvercle (2a, 2b) de la retenue exercée sur lui par le ressort de verrouillage (6a, 6b).

2. Pièce d'horlogerie selon la revendication 1, **caractérisée en ce que** l'angle entre l'endroit où la rainure de guidage axiale (42) débouche dans la rainure de guidage radiale (44a, 44b) et l'endroit où la borne (50a, 50b) délimite la rainure de guidage radiale (44a, 44b) est égal ou sensiblement égal à 90°.

3. Pièce d'horlogerie selon l'une quelconque des revendications 1 ou 2, **caractérisée en ce que** le dispositif d'ouverture (10) comprend un tube de pendant (28) monté fixe dans la carrure (14) de la pièce d'horlogerie, coaxialement à l'intérieur du pendant fixe (12), le pendant mobile (36) étant apte à coulisser entre le pendant fixe (12) et le tube de pendant (28).

4. Pièce d'horlogerie selon la revendication 3, **caractérisée en ce que** le dispositif d'ouverture (10) comprend un ressort de rappel (66) disposé coaxialement à l'intérieur du pendant mobile (36) et en appui entre le pendant mobile (36) et le tube de pendant (28).

5. Pièce d'horlogerie selon la revendication 4, **caractérisée en ce que** le dispositif d'ouverture (10) comprend aussi un tube de couronne (64) agencé de manière coaxiale à l'intérieur du pendant mobile (36) et sur lequel est enfilé le ressort de rappel (66), ce tube de couronne (64) étant fixé dans le tube de pendant (28).

6. Pièce d'horlogerie selon la revendication 5, **caractérisée en ce que** le dispositif d'ouverture (10) comprend un anneau de manoeuvre (54) monté sur le pendant mobile (36).

7. Pièce d'horlogerie selon l'une des revendications 5 ou 6, **caractérisée en ce que** le dispositif d'ouverture (10) comprend une tige de mise à l'heure (76) qui est disposée coaxialement à l'intérieur du tube de couronne (64) et qui est guidée par le tube de pendant (28).

8. Pièce d'horlogerie selon la revendications 7, **caractérisée en ce que** le dispositif d'ouverture (10) comprend une couronne (78) montée fixe sur la tige de mise à l'heure (76).

9. Pièce d'horlogerie selon l'une des revendications précédentes, comprenant un premier couvercle (2a) sur une face avant (4a) et un second couvercle (2b) sur une face arrière (4b), le premier couvercle (2a) étant maintenu en position fermée par un premier ressort de verrouillage (6a), tandis que le second couvercle (2b) est maintenu en position fermée par un second ressort de verrouillage (6b), la rainure de guidage axiale (42) débouchant dans une l'une ou l'autre de deux rainures de guidage radiales (44a, 44b) qui s'étendent de part et d'autre de cette rainure de guidage axiale (42) et qui sont toutes les deux délimitées par une borne (50a, 50b), de sorte que, lorsque le pendant mobile (36) est poussé en direction du centre (O) de la boîte de montre (16), il est possible de déplacer ce pendant mobile (36) axialement d'abord, puis de le faire pivoter à gauche ou à droite d'un angle défini par l'endroit où l'élément de guidage (40) vient buter contre la borne (50a, 50b) qui délimite la rainure de guidage radiale (44a, 44b) dans laquelle il se trouve, le dispositif d'ouverture (10) comprenant une première et une seconde goupilles (60a, 60b) qui s'étendent axialement en direction du centre (O) de la boîte de montre (16) et qui sont agencées avec un jeu entre le pendant mobile (36) et le premier ressort de verrouillage (6a), respectivement le second ressort de verrouillage (6b), le pendant mobile (36) présentant, du côté des première et seconde goupilles (60a, 60b), une première et une seconde rampe hélicoïdale (58a, 58b), ces première et seconde rampes hélicoïdales (58a, 58b) étant agencées de façon que, selon le sens dans lequel le pendant mobile (36) est pivoté après avoir été poussé, soit la première rampe hélicoïdale (58a) vient en contact avec la première goupille (60a), soit la seconde rampe hélicoïdale (58b) vient en contact avec la seconde goupille (60b) et provoque, selon le cas, le déplacement axial de la première goupille (60a) ou bien de la seconde goupille (60b) en direction du premier ressort de verrouillage (6a), respectivement du second ressort de verrouillage (6b), de sorte que, ou bien la première goupille (60a) va appuyer sur le premier ressort de verrouillage (6a) et libérer le premier couvercle (2a) de la retenue exercée sur lui par le premier ressort de verrouillage (6a), ou bien la seconde goupille (60b) va appuyer sur le second ressort de verrouillage (6b) et libérer le second couvercle (2b) de la retenue exercée sur lui par le second ressort de verrouillage (6b).
